# FASCICULE DE BREVET EUROPEEN

(11) **EP 0 518 792 B1**
(45) Date de publication et mention de la délivrance du brevet: **27.03.1996**
(21) Numéro de dépôt: 92420200.5
(22) Date de dépôt: 11.06.1992
(51) Int. Cl.: B65D 27/00

(54) **Enveloppe à fenêtre continue**
Briefumschlag mit durchgehendem Fenster
Continuous window envelope

(30) Priorité: 11.06.1991 FR 9107354
(43) Date de publication de la demande: 16.12.1992
(73) Titulaire: Chung, Chi King, F-69002 Lyon (FR)
(72) Inventeur: Chung, Chi King, F-69002 Lyon (FR)
(74) Mandataire: Maureau, Philippe

(56) Documents cités:
- EP-A- 0 256 731
- FR-A- 1 398 070
- US-A- 1 387 784
- US-A- 3 593 912

## Description

L'invention concerne des enveloppes à "fenêtre continues" destinées à des usages commerciaux.

De telles enveloppes sont connues par les documents suivants: EP-A-0 256 731, US-A-1 387 784 et US-A-3 593 912.

Ce dispositif permet l'enveloppe selon l'invention permet d'éviter les difficultés liées au placement précis de l'adresse.

L'enveloppe selon l'invention est particulièrement destinée à des documents rédigés en traitement de texte ou par des procédés informatiques en continue. (mailing)
Sa simplicité de réalisation supprime les pertes de papier liées aux découpages.

Elle permet de modifier les formats des enveloppes sans aucune rectification de la chaine de fabrication.

L'enveloppe est constituée par une feuille de base (1) et une feuille (4) de matière transparente, assemblées l'une à l'autre, la feuille de base (1) comprenant deux plis transversaux (3) formant deux ailes latérales (2) destinées à être rabattues et collées contre la feuille transparente (4) de manière à délimiter une fenêtre (5) qui traverse toute la longueur de l'enveloppe, la feuille (4) en matière transparente se prolongeant en ses deux extrémités pour former, d'une part, un premier bord de repli (6) collé sur le dos de la feuille de base (1) et, d'autre part, un second bord de repli (7) muni d'une bande autocollante, destiné à être collé au dos de l'enveloppe et à former la fermeture de celle-ci.

Les enveloppes telles que connues par l'art antérieur (voir: US-A-1 387 784), comportent des ouvertures de dimensions restreintes, notamment en largeur, qui demandent des placement précis de l'adresse, notamment de traitement de texte et informatique continue.
- Fabrication compliquée et coûteuse.
- Pertes de papiers liées aux opérations de découpage.
- Méthode de fabrication difficile à modifier les formats de l'enveloppe.

L'enveloppe telle que décrite par le document EP-A-0 256 731 a une fenêtre pratiquement égale à la face de l'enveloppe.

Les techniques employées comportent des pliages traditionels (voir: le document US-A-1 387 784), les quatre bords de replis font partie de la feuille de fond.

L'invention présentée concerne une enveloppe à fenêtre continue qui est basée sur une technique innovante, deux feuilles sont pliées et collées entre elles. Pour faire un produit acceptable par les postes des différents pays, les fenêtres sont placées à gauche ou à droite de l'enveloppe.

### La présente invention porte sur la réalisation d'enveloppe à fenêtres continues, de tous types de formats

- comportant une fenêtre transversale sur toute la longueur de l'enveloppe.
- l'enveloppe permet d'éviter les difficultés liées au placement de l'adresse dans la fenêtre notamment pour les document rédigés en traitement de texte ou pour des procédés informatique en continue (mailing)
- elle permet également d'insérer un texte d'information ou publicité à gauche de la fenêtre, en particulier d'insérer l'adresse et le logo de l'expéditeur, ce qui permet d'éviter une impression de l'enveloppe.

### Simpicité de fabrication des enveloppes à fenêtre continues

- Elle supprime toutes les pertes de matières premières liées aux opérations de découpage.
- Elle exige moins d'operations de découpage, pliage et collage, et donc une productivité accrue.
- Elle permet de changer les formats des enveloppes ainsi que les Largeurs sans aucune modification de la chaine de fabrication.

Le procédé de fabrication d'une enveloppe selon l'invention est caractérisée par les étapes suivantes:
( I ) Découpage feuille de base au format requis, sans perte de matière (1) FIG.1
( II) Découpage feuille transparente (4) FIG.2
(III) Pliage - plier le long les deux lignes de pli (3) sur la feuille de base (FIG.1)
( IV) Présentation de la feuille transparente (4) sur le fond de la feuille de base (1) FIG.3
( V ) Collage - coller les des ailes laterales (2) de la feuille de base sur la feuille transparente (4) (FIG.4) =
( VI) Retournement de l'enveloppe.
(VII) Encollage de bord de repli (6) sur le dos de la feuille de base (FIG.6)
(VIII) Depose de la bande autocollante sur le bord de repli (7) du dos de l'enveloppe. (FIG.6)

### Cette enveloppe comporte les parties suivantes :

( 1 ) feuille de base - fond
( 2 ) feuille de base - aile laterale haute
( 2 ) Feuille de base - aile laterale basse
( 3 ) Lignes de pli de la feuille de base
( 4 ) feuille transparente - part principale
( 5 ) feuille transparente - fenêtre continue
( 6 ) feuille transparente - bord de repli collé
( 7 ) feuille transparente - bord de repli autocollant

## Revendications

1. Enveloppe constituée par une feuille de base (1) et une feuille (4) de matière transparente, assemblées l'une à l'autre, la feuille de base (1) comprenant deux plis transversaux (3) formant deux ailes latérales (2) destinées à être rabattues et collées contre la feuille transparente (4) de manière à délimiter une fenêtre (5) qui traverse toute la longueur de l'enveloppe, la feuille (4) en matière transparente se prolongeant en ses deux extrémités pour former, d'une part, un premier bord de repli (6) collé ser le dos de la feuille de base (1) et, d'autre part, un second bord de repli (7) muni d'une bande autocollante, destiné à être collé au dos de l'enveloppe et à former la fermeture de celle-ci.

## Claims

1. Envelope constituted by a base sheet (1) and a sheet (4) made of transparent material which are joined to one another, the base sheet (1) comprising two transverse folds (3) forming two lateral flaps (2) intended to be folded back and glued against the transparent sheet (4) in such a way as to delimit a window (5) which spans the entire length of the envelope, and the sheet (4) made of transparent material being prolonged at its two ends in order to form, on the one hand, a first fold-over edge (6) which is stuck onto the back of the base sheet (1) and, on the other hand, a second fold-over edge (7) which is provided with a self-adhesive strip intended to be stuck to the back of the envelope and to form the closure of the latter.

## Patentansprüche

1. Umschlag, bestehend aus einem Grundblatt (1) und einem Blatt (4) aus transparentem Material, die miteinander verbunden sind, wobei das Grundblatt (1) zwei längsverlaufende Knicke (3) aufweist, die zwei Längsstreifen (2) bilden und dazu bestimmt sind, umgeknickt und gegen das Transparentblatt geklebt zu werden, derart, daß ein Fenster begrenzt wird, welches die Gesamtlänge des Umschlages einnimmt, wobei das Blatt (4) aus transparentem Material sich an seinen beiden Querenden verlängert, um auf der einen Seite einen ersten Falzstreifen (6) zu bilden, der auf den Rücken des Grundblattes (1) geklebt ist und um auf der anderen Seite einen zweiten Falzstreifen (7) zu bilden, der mit einem Selbstklebestreifen versehen ist, der dazu bestimmt ist, auf den Rücken des Umschlages geklebt zu werden und auf diese Weise den Verschluß des Umschlages herzustellen.
